# EUROPÄISCHE PATENTSCHRIFT

(11) **EP 2 662 521 B1**
(45) Veröffentlichungstag und Bekanntmachung des Hinweises auf die Patenterteilung: **14.09.2016**
(21) Anmeldenummer: 13167076.2
(22) Anmeldetag: 08.05.2013
(51) Int. Cl.: E06B 9/17

(54) **Rollladenkasten**
Roller blind box
Coffre de store

(30) Priorität: 10.05.2012 DE 202012101710 U; 29.05.2012 DE 202012101962 U
(43) Veröffentlichungstag der Anmeldung: 13.11.2013
(73) Patentinhaber: Veka AG, 48324 Sendenhorst (DE)
(72) Erfinder: Brünemann, Dirk, 48324 Sendenhorst (DE); Drees, Ulrich, 48324 Sendenhorst (DE)
(74) Vertreter: Tarvenkorn, Oliver

(56) Entgegenhaltungen:
- AT-U1- 3 015
- DE-A1-102004 056 581
- DE-U1-202005 016 848

## Beschreibung

Die Erfindung betrifft einen Rollladenkasten mit Wandelementen, die einen länglichen Hohlkörper mit einem inneren Öffnungsquerschnitt A₀ ausbilden, wobei der Rollladenkasten endseitig jeweils mit einem Kopfstück abgeschlossen ist, und wobei vor wenigstens einem Kopfstück ein Kopfstückdämmelement aus einem Wärme isolierenden Werkstoff angeordnet ist.

Aus der DE 20 2005 016 848 U1 ist ein Rollladenkasten mit einem Kopfstückdämmelement bekannt, das Verbesserungen bei der Wärmeisolierung bietet, insbesondere wenn eine Gurtdurchführung durch das Kopfstückdämmelement erfolgen muss. Für erhöhte Anforderungen an die Wärmeisolierung der Gebäudeaußenhülle ist eine vollständige Luftdichtheit erforderlich, sodass nur noch elektrisch angetriebene Rollläden in Frage kommen, wodurch Gurtdurchführungen entfallen können. Ein solcher Rollladenkasten, der vollständig aus Kunststoffhohlprofilen besteht, ermöglicht eine einfache Fertigung und Montage eines Rollladenkörpers sowie die einfache Montage am Fenster- oder Türrahmen.

Um die Zugänglichkeit zu Wartungszwecken zu erhalten, greifen die Profile, die die Wandelemente des Rollladenkastens bilden, über die Längserstreckung des Rollladenkastens ineinander. Die Klemmwirkung ist dabei so stark, dass bei normalem Gebrauch die Profilteile ineinander verrastet bleiben, dass aber im Wartungsfall mit Hilfe von Hebelwerkzeugen die Verbindung gelöst und das Profilteil entnommen werden kann.

Während die Verbindungslinien in Längserstreckung schon durch die Verrastung dicht miteinander schließen und die Dichtwirkung durch angeformte Dichtlippen aus elastomerem Kunststoff leicht verbessert werden kann, besteht die Schwierigkeit darin, im Bereich der Kopfstücke die Anschlüsse der Stirnseiten der Wandelemente dicht auszubilden. Angeformte Dichtlippen oder dergleichen können hier nicht vorgesehen werden, da die Profile in Längsrichtung extrudiert werden und vom Fensterbauer jeweils auf das benötigte Maß abgelängt werden müssen.

Es treten also gerade an den Übergängen zwischen den Stirnseiten der Wandelemente des Rollladenkastens und dem Kopfstückelement vor sie münden, Undichtigkeiten auf. Die nachträgliche Abdichtung über dauerelastische Dichtmassen ist aufgrund der beengten Platzverhältnisse nur sehr schwer möglich.

Eingelegte Dichtelemente wie beispielsweise eingelegte Rundschnüre, oder angespritzte Grundelemente werden durch die Reversierbarkeit der jeweiligen Blenden zerstört: Dichtelemente müssten über die Fuge zwischen Kopfstück und den Blenden vorstehen, um wirksam zu sein. Wird nun aber ein Blende bei der Montage eingeschwenkt oder im Revisionsfall zurückgeschwenkt, so schwert sie die Dichtungselemente ab oder beschädigt sie in sonstiger Weise. In der DE 10 2004 056 581 A1 ist offenbart, einen Dämmkörper für einen Rollladenkasten vorzusehen, der so bemessen ist, dass ein Spalt zwischen den Außenseiten des Dämmkörpers und den Innenseiten des Rollladenkastens verbleibt, der ausgeschäumt werden kann. Das Ausschäumen ist sehr arbeitsintensiv und mangels einer Möglichkeit der Sichtkontrolle auch unzuverlässig.

Aufgabe der vorliegenden Erfindung ist es damit, die Dichtigkeit im Übergangsbereich zwischen den Wandelementen eines Rollladenkastens aus Kunststoffhohlprofilen und dem Kopfstück auf einfache Weise herzustellen.

Gemäß der Erfindung wird dazu vorgeschlagen, ein elastisch komprimierbares Kopfstückdämmelement im Inneren des Rollladenkastens einzusetzen, welches ein Übermaß besitzt. Dies bedeutet, dass es im Bereich der Übergänge zwischen Wandelementen und Kopfstückelement einen inneren Öffnungsquerschnitt gibt, der beliebig profiliert sein kann.

Das Kopfstückdämmelement besitzt in seinem Ausgangszustand zumindest einen Längenbereich, der quasi eine vergrößerte Projektion dieses Öffnungsquerschnitts bildet. Insbesondere ist der Umfangsquerschnitt des Kopfstückdämmelements allseitig um ein bestimmtes Maß, beispielsweise 1 bis 2 mm, größer als der innere Öffnungsquerschnitt.

Das Kopfstückdämmelement ist bevorzugt aus einem EPDM-Schaum mit einem Flächengewicht von etwa 90 kg / m³ hergestellt. Der zur Herstellung des Kopfstückdämmelements verwendete Kunststoffschaum sollte geschlossenzellig ausgebildet sein, um eine Aufnahme von Wasser, das vom Rollladenpanzer abtropft, zu verhindern.

Das Elastizitätsmodul des Werkstoffs und das Übermaß des Kopfstückdämmelements sind so gewählt, dass durch die Kompression beim Einbau nur solche Druckkräfte entstehen, die zwar gewährleisten, dass die Außenflächen des Kopfstückdämmelements dauerhaft dicht an den Trennfugen anliegen und diese überdecken, dass aber andererseits keine zu großen Kräfte für die Kompression vor der Montage notwendig sind und eben auch keine zu großen Kräfte von dem eingesetzten Kopfstückdämmelement ausgeübt werden, durch welche die Trennfugen zwischen den miteinander verbundenen Teilen des Rollladenkastens aufgeweitet oder Rastverbindungen sogar gelöst werden könnten.

Vorzugsweise ist vorgesehen, den vergrößerten Umfangsquerschnitt nur in einem Teilbereich des Kopfstückdämmelements vorzusehen. Hierzu können außenseitig Stege angeformt werden, die gezielt auf die abzudichtenden Schlitze drücken und diese abdichten, wobei von den übrigen Höhenbereichen des Kopfstückdämmelements keine Kompressionswirkung ausgeht. Damit können die insgesamt auf den Rollladenkasten wirkenden Druckkräfte gemindert werden, und das Einsetzen der Kopfstückdämmelemente in den inneren Hohlraum wird erleichtert.

Die Erfindung wird nachfolgend mit Bezug auf das in den Figuren dargestellte Ausführungsbeispiel näher erläutert. Die Figuren zeigen im Einzelnen:
- Fig. 1: einen Rollladenkasten in schematischer Schnittansicht
- Fig. 2: einen im Bereich des Kopfstücks geschnittenen Rollladenkasten gemäß einem Ausführungsbeispiel in perspektivischer Ansicht, und
- Fig. 3: ein Kopfstückdämmelement in perspektivischer Ansicht.

Fig. 1 zeigt einen Rollladenkasten 10 im Schnitt, der stark vereinfacht ist, um das erfindungsgemäße Prinzip zu verdeutlichen. Der Rollladenkasten 10 ist gebildet aus:
- einem Deckel 12,
- einer äußeren Seitenwand 15,
- einer inneren Seitenwand 13 und
- einem Bodenelement 14, welches in an sich bekannter Weise zweigeteilt ist, sodass der direkt mit der inneren Seitenwand verbundene Bereich als Revisionsklappe geöffnet werden kann, wohingegen der andere Bereich der festen Verbindung mit dem Fensterflügel dient.

Die miteinander verbundenen Wandelemente 12, 13, 14, 15 formen zusammen eine bestimmte Innenkontur, die genau rechteckig sein kann; es können aber auch wie dargestellt Vor- und Rücksprünge vorhanden sein, um verschiedene Funktionen zu integrieren. Es ergibt sich ein innerer Querschnitt A₀, der durch die geschlossene Umfangslinie 11 gekennzeichnet ist.

In den inneren Öffnungsquerschnitt eingesetzt ist ein Kopfstückdämmelement 20. Dieses streckt sich im oberen Bereich und im unteren Bereich jeweils nicht über die gesamte Breite, und spart auch die in Figur 1 linke Seite aus, da die Abdichtung der äußeren, kalten Seite nicht wesentlich ist. An der warmen Gebäudeinnenseite hingegen werden durch das Kopfstückdämmelement 20 alle Fugen überdeckt, wozu das Kopfstückdämmelement 20 sich über die gesamte Höhe der inneren Seitenwand 13 erstreckt.

Mit der gestrichelten Umfangslinie 21 in Fig. 1 ist diejenige Kontur des Querschnitts A₁ des Kopfstückdämmelements 20 gekennzeichnet, welche im unkomprimierten Zustand, vor dem Einbau, gegeben ist. Nach dem Einbau fallen die Umfangslinien zusammen, es gibt also einen flächigen Kontakt ohne dazwischen liegende Spalte, wodurch sich eine gute Abdichtung ergibt.

Figur 2 zeigt einen Blick in einen im Bereich des Kopfstücks geschnittenen Rollladenkastens 10 in einer Einbausituation. Dieser ist über das Bodenwandelement 14 mit einem Fensterrahmen verbunden. Das eigentliche Kopfstück 17, also das feste Abschlussteil an der Stirnseite des Rollladenkastens 190, das eine Lagerung zur Aufnahme einer Welle bzw. eines Rollladenmotors aufweist, ist im Hintergrund erkennbar. Es besitzt an seiner Außenseite einen hochstehenden Kragen 18. Das Kopfstückdämmelement 20 wird im Bereich der Gebäudeinnenseite in den Rollladenkasten 10 eingeschoben. Es passt sich einerseits mit seiner Rundung an den Kragen 17 des Kopfstückdämmelements 17 an und dichtet auch hier gut ab. An den übrigen Außenseiten, also oben, unten und zur Gebäudeinnenseite hin, folgt es der Profilierung der entsprechenden Wandelemente 12, 13, 14 des Rollladenkastens.

Es legt sich dabei mit entsprechend angeordneten Vorsprüngen von innen entweder direkt auf Stoßfugen, die zwischen den stirnseitigen Enden der Wandelemente 12, 13, 14 und dem Kopfstück 17 bestehen. Eine der Stoßfugen 16 ist in Fig. 2 im oberen, zur Gebäudeinnenseite hin gewandten Bereich erkennbar.

Alternativ schafft das Kopfstückdämmelement 20 mit einem Abstand zur Stoßfuge 16 eine abgedichtete Zone, so dass in jedem Fall kein Luftaustausch mehr zwischen Rollladenkasten und Gebäudeinnenseite über die Stoßfuge 16 möglich ist.

Fig. 3 zeigt ein Kopfstückdämmelement in perspektivischer Ansicht und zwar von der Raumseite her gesehen in einen Rollladenkasten 10, der sich bei der dargestellten Position nach links oben erstrecken würde. Die Blickrichtung ergibt sich durch den Blockpfeil oben in Figur 2.

An der Außenseite des Kopfstückdämmelements 20 sind Stege sowohl in Längsrichtung wie auch quer dazu erkennbar. Die Stege 23, 25, die der Längserstreckung der Wandelemente folgen dienen überwiegend dazu, eine dichte Anlage an entsprechend profilierten Innenseiten der Wandelemente 12, 13, 14 zu ermöglichen, bilden also quasi eine Negativform der Innenkontur der Wandelemente ab.

Die quer dazu verlaufenden Stege 24, 26 hingegen liegen direkt über den abzudichtenden Stoßfugen bzw. Trennlinien 16, deren Verlauf durch die gestrichelte Linie angedeutet ist.

Die paarweise Anordnung der Längsstege 23, 25 hat den weiteren Vorteil, dass eine dazwischen liegende, in Längsrichtung verlaufende Stoßfuge ebenfalls abgedichtet wird, sofern sich nach hinten hin die an sich bekannten Dämmelemente anschließen, die über die Länge des Rollladenkastens bis zu einem Kopfstückdämmelement an der anderen Seite verlaufen. Es wird damit effektiv verhindert, dass von der Kaltseite her Luft zu den auf der Gebäudeinnenseite gelegenen Längsfugen gelangen kann.

## Patentansprüche

1. Rollladenkasten (10) mit Wandelementen (11, 12, 13, 14), die einen länglichen Hohlkörper mit einem Innenöffnungsquerschnitt A₀ ausbilden, wobei der Rollladenkasten (10) endseitig jeweils mit einem Kopfstück (17) abgeschlossen ist, und wobei vor wenigstens einem Kopfstück (17) ein Kopfstückdämmelement (20) aus einem Wärme isolierenden Werkstoff angeordnet ist, das vor oder an dem Kopfstück (17) platziert ist und dass zumindest einen gebäudeinnenseitig gelegenen Teilbereich des Innenöffnungsquerschnitts A₀ überdeckt,
**dadurch gekennzeichnet, dass** das Kopfstückdämmelement (20) aus einem elastisch komprimierbaren Kunststoffschaum gebildet ist und wenigstens über einen Teilbereich seiner Höhe eine größte Umfangsfläche A₁ aufweist, die größer ist als der von dem Kopfstückdämmelement (20) überdeckte Teilbereich des Innenöffnungsquerschnitts A₀ des Rollladenkastens (10),
und die zumindest die gebäudeinnenseitig gelegenen Stoßfugen (16), in denen die Wandelemente (11, 12, 13, 14) an das Kopfstückdämmelement (20) stoßen, überdeckt oder die dazu benachbarten Flächenbereiche abdichtet.

2. Rollladenkasten nach Anspruch 1, **dadurch gekennzeichnet, dass** die Umfangslinie (21) der größten Umfangsfläche A₁ am Kopfstückdämmelement (20) um 1 ... 3 mm gegenüber dem vom Kopfstückdämmelement (20) überdeckten Teil der Umfangslinie (11) des inneren Öffnungsquerschnitt A₀ nach außen versetzt ist.

3. Rollladenkasten nach Anspruch 1 oder 2, **dadurch gekennzeichnet, dass** im Bereich der größten Umfangsfläche an den nach außen gewandten Seiten des Kopfstückdämmelements (20) jeweils wenigstens ein Steg (23, 24, 25, 26) angeordnet ist.

4. Rollladenkasten nach Anspruch 3, **dadurch gekennzeichnet, dass** wenigstens ein Steg (23, 24, 25, 26) vorgesehen ist, der eine Trennlinie zwischen zwei Wandelementen (12, 13, 14, 15) und/oder zwischen einem Wandelement (12, 13, 14, 15) und dem Kopfstückdämmelement (20) überdeckt.

5. Rollladenkasten nach Anspruch 3, **dadurch gekennzeichnet, dass** Stege (23, 24, 25, 26) auf den jeweiligen Trennlinien (16) zwischen dem Kopfstück (17) und einem oberen bzw. einem unteren Wandelement (12, 14) sowie an der Trennlinie zwischen dem Kopfstück (17) und dem gebäudeinnenseitigen Wandelement (13) angeordnet sind.

## Claims

1. Roller-shutter box (10) having wall elements (11, 12, 13, 14) which form an elongate hollow body with an inner opening cross section A₀, wherein the roller-shutter box (10) is closed off at each end by a headpiece (17), and wherein a headpiece-insulating element (20) made of a thermally insulating material is arranged in front of at least one headpiece (17), said insulating element being placed in front of, or on, the headpiece (17) and covering over at least one sub-region of the inner opening cross section A₀ located inside the building,
**characterized in that** the headpiece-insulating element (20) is formed from an elastically compressible plastic foam and has its largest circumferential surface area A₁ at least over part of its height, said surface area being larger than that sub-region of the inner opening cross section A₀ of the roller-shutter box (10) which is covered over by the headpiece-insulating element (20) and covering over the butt joints (16) located at least inside the building, and at which the wall elements (11, 12, 13, 14) butt against the headpiece-insulating element (20), or sealing the surface-area regions adjacent thereto.

2. Roller-shutter box according to Claim 1, **characterized in that** the circumferential line (21) of the largest circumferential surface area A₁ on the headpiece-insulating element (20) is offset outwards by 1 ... 3 mm in relation to that part of the circumferential line (11) of the inner opening cross section A₀ which is covered over by the headpiece-insulating element (20).

3. Roller-shutter box according to Claim 1 or 2, **characterized in that**, in the region of the largest circumferential surface area, in each case at least one crosspiece (23, 24, 25, 26) is arranged on the outwardly directed sides of the headpiece-insulating element (20).

4. Roller-shutter box according to Claim 3, **characterized in that** at least one crosspiece (23, 24, 25, 26) is provided to cover over a separating line between two wall elements (12, 13, 14, 15) and/or between a wall element (12, 13, 14, 15) and the headpiece-insulating element (20).

5. Roller-shutter box according to Claim 3, **characterized in that** crosspieces (23, 24, 25, 26) are arranged on the respective separating lines (16) between the headpiece (17) and an upper or a lower wall element (12, 14) and also on the separating line between the headpiece (17) and the wall element (13) inside the building.

## Revendications

1. Coffre de volet roulant (10) comprenant des éléments de paroi (11, 12, 13, 14) qui constituent un corps creux allongé avec une section transversale d'ouverture intérieure A₀, le coffre de volet roulant (10) étant fermé du côté de l'extrémité à chaque fois par une pièce de tête (17), et un élément d'amortissement de pièce de tête (20) constitué d'un matériau thermiquement isolant étant disposé avant au moins une pièce de tête (17), lequel est placé avant ou sur la pièce de tête (17) et recouvre au moins une région partielle placée du côté intérieur du bâtiment de la section transversale d'ouverture intérieure A₀,
**caractérisé en ce que**
l'élément d'amortissement de pièce de tête (20) est formé d'une mousse de plastique pouvant être comprimée élastiquement et présente au moins sur une région partielle de sa hauteur une surface périphérique maximale A₁, qui est supérieure à la région partielle de la section transversale d'ouverture intérieure A₀ du coffre de volet roulant (10) recouverte par l'élément d'amortissement de pièce de tête (20), et qui recouvre au moins les joints d'aboutement (16) placés du côté intérieur du bâtiment, dans lesquels les éléments de paroi (11, 12, 13, 14) sont en aboutement avec l'élément d'amortissement de pièce de tête (20), ou qui étanchéifie les régions de surface adjacentes à ceux-ci.

2. Coffre de volet roulant selon la revendication 1, **caractérisé en ce que** la ligne périphérique (21) de la plus grande surface périphérique A₁ au niveau de l'élément d'amortissement de pièce de tête (20) est décalée vers l'extérieur de 1 à 3 mm par rapport à la partie de la ligne périphérique (11) de la section transversale d'ouverture intérieure A₀ recouverte par l'élément d'amortissement de pièce de tête (20).

3. Coffre de volet roulant selon la revendication 1 ou 2, **caractérisé en ce que** dans la région de la plus grande surface périphérique, au niveau des côtés tournés vers l'extérieur de l'élément d'amortissement de pièce de tête (20), est à chaque fois disposée au moins une nervure (23, 24, 25, 26).

4. Coffre de volet roulant selon la revendication 3, **caractérisé en ce qu'**au moins une nervure (23, 24, 25, 26) est prévue, laquelle recouvre une ligne de séparation entre deux éléments de paroi (12, 13, 14, 15) et/ou entre un élément de paroi (12, 13, 14, 15) et l'élément d'amortissement de pièce de tête (20).

5. Coffre de volet roulant selon la revendication 3, **caractérisé en ce que** des nervures (23, 24, 25, 26) sont disposées sur la ligne de séparation respective (16) entre la pièce de tête (17) et un élément de paroi supérieur ou inférieur (12, 14) ainsi qu'au niveau de la ligne de séparation entre la pièce de tête (17) et l'élément de paroi du côté intérieur du bâtiment (13).
